# EUROPÄISCHE PATENTANMELDUNG

(11) **EP 1 460 164 A1**
(43) Veröffentlichungstag der Anmeldung: **22.09.2004**
(21) Anmeldenummer: 03025887.5
(22) Anmeldetag: 12.11.2003
(51) Int. Cl.: D06F 57/08

(54) **Zusammenklappbarer Trockenständer**

(30) Priorität: 21.03.2003 DE 20304655 U
(71) Anmelder: LEIFHEIT Aktiengesellschaft, D-56377 Nassau (DE)
(72) Erfinder: Gross, Christian, 57250 Netphen (DE); Leber, Klaus, 65623 Hahnstätten (DE); Bergmann, Guido, 56377 Nassau (DE); Pakusa, Norbert, 56377 Schweighausen (DE); Thoma, Burkhard, 56346 Prath (DE); Krüger, Holger, 65558 Langenscheid (DE); Müller, Markus, 56130 Bad Ems (DE)

(57) **Zusammenfassung**

Die Erfindung betrifft einen zusammenklappbaren Trockenständer 1 mit einem einen Rahmen 4 aufweisenden Wäscheträger 2, welcher Rahmen 4 Quer- und Längsholme 6, 8, 16, 18, 12, 14 und zwischen den Querholmen 6, 8, 16, 18 angeordnete längliche Wäschetragelemente aufweist Der Rahmen 4 hat zumindest zwei parallel zueinander angeordnete Querholme 6, 8, und diese Querholme 6, 8 weisen eine im wesentlichen über ihre Gesamtlänge I verlaufende Linearführung 34 für Standbeine 52, 54 des Wäscheträgers 1 auf.

## Beschreibung

Die Erfindung betrifft einen zusammenklappbaren Trockenständer mit einem einen Rahmen aufweisenden Wäscheträger, welcher Rahmen Quer- und Längsholme und zwischen den Querholmen angeordnete längliche Wäschetragelemente aufweist.

Insbesondere als Aufsatz für offene Abtropf-Auffangbehälter wie zum Beispiel Badeoder Duschwannen ist ein derartiger Trockenständer für Wäsche bekannt. Nachteilig bei dem bekannten Trockenständer ist, daß er ohne Berührung der aufgehängten Wäsche mit dem Boden nicht an beliebiger Stelle frei plazierbar ist, sondem auf den Behälter als Untersatz angewiesen ist. Darüber hinaus ist die als Trockenlänge zur Verfügung stehende Gesamtlänge der Wäschetragelemente auf eine niedrige, nicht verlängerbare Größe beschränkt.

Weiterhin sind Trockenständer mit Standbeinen bekannt. Diese Trockenständer sind bevorzugt zum Aufstellen auf dem Fußboden von Badezimmem oder Balkonen geeignet; sie benötigen im zusammengeklappten Zustand nachteilig viel Platz und können in schmalen Ausnehmungen - wie sie zum Beispiel von Badewannen gebildet werden - nicht standsicher aufgestellt werden.

Vorliegender Erfindung liegt daher die Aufgabe zugrunde, einen Trockenständer der eingangs genannten Art zu schaffen, der auf kleinsten Raum zusammenklappbar ist und in einfacher Weise mit oder ohne Standbeine verwendet werden kann.

Diese Aufgabe wird durch die Gesamtheit der Merkmale gemeinsam gelöst, daß der Rahmen zumindest zwei parallel zueinander angeordnete Querholme hat und daß diese Querholme eine im wesentlichen über ihre Gesamtlänge verlaufende Linearführung für Standbeine des Wäscheträgers aufweisen. Damit kann in einfacher Weise im Einzelfall entschieden werden, ob der Trockenständer als Wannenaufsatz oder als frei plazierbares Standgerät eingesetzt werden soll. Außerdem ist der erfindungsgemäße Trockenständer besonders kostengünstig zu fertigen, da nicht spezielle Varianten des Wäscheträgers jeweils für eine Verwendung als Standtrockner oder als Aufsatztrockner hergestellt werden müssen. Bei einem Standtrockner gewährleistet die Linearführung im Zusammenhang mit der Parallelanordnung der Querholme zudem eine einfache und verklemmungssichere Klappbarkeit des Trockners. Durch die relative Bewegbarkeit der Standbeine gegenüber dem Wäscheträger ist der Trockenständer im zusammengeklappten Zustand auf ein sehr geringes, wenig Abstellraum beanspruchendes Volumen reduzierbar. Außerdem ist der Trockenständer in diesem Zustand vorteilhaft flach und kann somit beispielsweise in eine schmale Nische eingeschoben werden.

Besonders vorteilhaft ist es, wenn gemäß einer Weiterbildung der Erfindung die Querholme jeweils zumindest an einer ihrer Endseiten einen Anschluß für ein weiteres Bauelement aufweisen. Der Anschluß kann zum Beispiel für ein Verbindungselement zu einem weiteren Querholm vorgesehen sein, so daß der Trockenständer in beliebiger und einfacher Weise vergrößerbar ist. Denkbar wäre es auch, den Anschluß für die Verbindung mit einem Stütz- oder Haltebauteil vorzusehen, um einen sicheren Stand des Trockenständers bei einer Verwendung als Wannenaufsatz zu gewährleisten.

Ohne nennenswerte Vergrößerung des für den zusammengeklappten Trockenständer erforderlichen Stauraums kann die Trockenlänge des Trockenständers, d.h. die zum Aufhängen von Wäsche oder für eine anderweitige Nutzung zur Verfügung stehende Gesamtlänge der Wäschetragelemente, vergrößert werden, wenn gemäß einer anderen vorteilhaften Weiterbildung der Erfindung jeweils zwei von zumindest vier Querholmen mittels eines Drehgelenks derart schwenkbar miteinander verbunden sind, daß die Schwenkachse in etwa parallel zu den Wäschetragelementen angeordnet ist. Für eine einfache Anpaßbarkeit des Trockenständers an den zur Verfügung stehenden Aufstellraum sind dabei die Drehgelenke in unterschiedlichen Winkelstellungen der Querholme zueinander feststellbar. Die Feststellung kann beispielsweise stufenlos für beliebige Winkel mittels zum Beispiel einer Verschraubung oder stufig zum Beispiel mit Hilfe einer ausklinkbaren Verrastung erfolgen. Der Abstand von aufgehängten Wäschestücken zueinander wird maximal, und gleichzeitig wird die Stabilität des Trockenständers in auseinandergeklapptem Zustand erhöht, wenn gemäß einer anderen vorteilhaften Weiterbildung der Erfindung die Drehgelenke einen Anschlag aufweisen für ein Winkel von 180° zwischen den mit dem jeweiligen Drehgelenk verbundenen Querholmen.

Es ist beispielsweise vorstellbar, die Linearführung als Nut mit einer einen Nutgrund bildenden Wandung zu gestalten. Dadurch könnte die Stabilität des Wäscheträgers und insbesondere der Querholme möglicherweise weiter erhöht werden. Für eine kostenminimierende Materialeinsparung und gleichzeitige, die Handhabung vereinfachende Gewichtsreduzierung ist es jedoch besonders vorteilhaft, wenn die Linearführung als den jeweiligen Querholm durchgreifendes Langloch ausgebildet ist. Das Langloch bildet somit eine nutförmige Linearführung.

Der Aufbau des erfindungsgemäßen Trockenständers kann weiter vereinfacht und die Bauteilanzahl zusätzlich reduziert werden, wenn vorzugsweise die Querholme Aufnahmen für die Wäschetragelemente aufweisen. Dabei kann es sich zum Beispiel um Ösen handeln, wenn die Wäschetragelemente von einer Wäsche!eine gebildet werden. Für eine einfache Fertigung des Trockenständers ist es aber von besonderem Vorteil, wenn die Querholme als Aufnahmen für die Wäschetragelemente Sacklöcher aufweisen, in die stabförmige Wäschetragelemente einpreßbar sind. Abhängig von der Innenkontur der Sacklöcher und der Außenkontur der Wäschetragelemente können letztere an ihren Enden verformt oder nicht verformt sein.

Grundsätzlich sind für den Trockenständer vorsehbare Standbeine beliebig ausbildbar. Für ein besonders leichtes Auseinander- und Zusammenklappen des Trockenständers und eine hohe Standsicherheit ist es hingegen besonders vorteilhaft, wenn sich kreuzende, gegeneinander um eine Drehachse verschwenkbare Standbeine des Trockenständers oberendig an der Linearführung der Querholme verschiebbar gelagert sind. Dabei greifen gemäß einer vorteilhaften Weiterbildung der Erfindung die Standbeine jeweils mit einem stiftförmigen Element als Führungselement in eine nutförmige Linearführung ein. Die Verbindung zwischen Standbeinen und Linearführung, die zum Beispiel als Langloch ausgebildet ist, ist auf diese Weise sowohl leicht montierbar als auch sehr betriebssicher. Von besonderem Vorteil ist es, wenn in auseinandergeklappter Position des Trockenständers zumindest ein Standbein an einem Endanschlag der das Standbein lagernden Linearführung anliegt, wodurch sich eine besonders hohe Stabilität des Trockenständers in seiner Betriebsstellung ergibt. Zudem können - für eine Verringerung des Transportvolumens des Trockenständers - die Standbeine geteilt sein; die Standbeine sind dann zum Beispiel in sich klappbar oder zusammensteckbar.

Die Kompaktheit des Trockenständers in zusammengeklappter Position wird vorteilhaft dadurch erhöht, daß mittels eines Drehgelenks verbundene Querholme bis zum Anliegen aneinander, einen Winkel von 0° einschließend verschwenkbar sind.

Der erfindungsgemäße Trockenständer ist besonders kostengünstig und in seiner Herstellung aufgrund Reduzierung seiner Bauteilanzahl vereinfacht, wenn nach einer anderen vorteilhaften Weiterbildung der Erfindung die Wäschetragelemente als Stäbe ausgebildet sind und die beiden äußeren Stäbe des Rahmens des Wäscheträgers dessen Längsholme bilden. Die Stäbe können bevorzugt aus Kunststoff oder Metall sein.

Die Erfindung kann beliebig ausgeführt werden. Nachfolgend werden verschiedene Ausführungsformen anhand der beigefügten Zeichnung näher beschrieben. Darin zeigt
- Fig. 1: einen ersten Trockenständer in auseinandergeklappter Position,
- Fig. 2: das Detail A des Trockenständers nach Fig. 1 in vergrößerter Ansicht,
- Fig. 3: einen zweiten Trockenständer in teilweise auseinandergeklappter Position,
- Fig. 4: den Trockenständer nach Fig. 3 in zusammengeklappter Position,
- Fig. 5: einen weiteren Trockenständer in auseinandergeklappter Position,
- Fig. 6: den Trockenständer nach Fig. 5 in teilweise auseinandergeklappter Position,
- Fig. 7: den Trockenständer nach Fig. 5 in zusammengeklappter Position und
- Fig. 8: einen vergrößerten Ausschnitt des Trockenständers nach Fig. 5.

Fig. 1 zeigt einen zusammenklappbaren Trockenständer 1 in auseinandergeklappter Position in perspektivischer Ansicht. Der Trockenständer 1 weist einen Wäscheträger 2 mit einem Rahmen 4 auf. Der Rahmen 4 besitzt parallel zueinander angeordnete Querholme 6, 8, zwischen denen als Metall- oder Kunststoff-Stäbe 10, 12, 14 ausgebildete längliche Wäschetragelemente angeordnet sind. Die beiden äußeren Stäbe 12, 14 dienen dabei gleichzeitig als Längsholme des Rahmens 4.

Der Wäscheträger 2 weist außerdem zwei Querholme 16, 18 auf, die jeweils mittels eines Drehgelenks 20, 22 mit den eingangs beschriebenen Querholmen 6, 8 um eine Schwenkachse 24 schwenkbar miteinander verbunden sind. Zur Aufnahme der Drehgelenke 20, 22 sind die Querholme 6, 8, 16, 18 an einem Ende mit einem korrespondierenden Anschluß versehen. Andemends weisen die Querholme 6, 8, 16, 18 jeweils einen entsprechenden Anschluß auf, der einer Aufnahme eines Verbindungselements 26 zur Verlängerung der Querholme mit weiteren Querholmen 28 dient. Die äußeren Querholme des Trockenständers 1 sind einerseits über einen Anschluß mit Haltebauteilen 30 zum Abstützen auf einem Badewannenrand und andererseits über entsprechende Anschlüsse mit Blindstopfen 32 versehen. Darüber hinaus ist zu erkennen, daß sämtliche Querholme 6, 8, 16, 18, 28 eine im wesentlichen über ihre Gesamtlänge I verlaufende Linearführung 34 für weiter unten beschriebene Standbeine des Wäscheträgers 2 aufweisen; lediglich die Endabschnitte 36, 38 der Querholme sind nicht vollständig mit der Linearführung 34 versehen. Diese Endabschnitte 36, 38 weisen in diesem und in den folgen Ausführungsbeispielen die Anschlüsse für weitere Bauelemente auf.

Zur Verdeutlichung ist ein Detail A des Trockenständers 1 in Fig. 1 vergrößert in Fig. 2 dargestellt. Daraus ist erkennbar, daß die Linearführung 34 des Querholms 28 als den Querholm 28 durchgreifendes Langloch ausgebildet ist. Darüber hinaus weist der Querholm 28 Aufnahmen 40 zur Aufnahme der die Wäschetragelemente bildenden Stäbe 10 auf. Die Stäbe 10 sind in die Aufnahmen 40 eingepreßt. In einem Anschluß 42 im unteren Endabschnitt 36 des Querholms 28 befindet sich ein Blindstopfen 32. Eine Ausnehmung 44 in dem Querholm 28 und eine Aufnahme 46 in dem Blindstopfen 32 befinden sich bei in den Querholm 28 eingestecktem Blindstopfen 32 derart in Deckung, daß ein als Wäschetragelement dienender Stab 48 durch die Ausnehmung 44 hindurch in die Aufnahme 46 des Blindstopfens 32 einführbar ist, so daß gleichzeitig der Blindstopfen 32 in dem Querholm 28 gesichert ist.

Einen weiteren Trockenständer 1 mit einem einen Rahmen 4 aufweisenden Wäscheträger 2 zeigt Fig. 3 in teilweise auseinandergeklappter Position. Gleiche Bezugszeichen bezeichnen in den verschiedenen Ausführungsbeispielen jeweils entsprechende Elemente. Der hier dargestellte Trockenständer 1 weist sich kreuzende, gegeneinander um eine Drehachse 50 verschwenkbare Standbeine 52, 54 auf. Oberendig sind die Standbeine 52, 54 jeweils an einer Linearführung 34 von Querholmen 6, 8, 16, 18 verschiebbar gelagert. Die parallel angeordneten Querholme 6, 8 sind mittels Drehgelenken 20, 22 um eine Schwenkachse 24 schwenkbar verbunden mit Querholmen 16, 18. Die Standbeine 52, 54 greifen jeweils mit stiftförmigen Elementen 56 in die nutförmig ausgebildeten Linearführungen 34. Ist - wie im vorliegenden Ausführungsbeispiel - die jeweilige Nut von einem Langloch gebildet, so können die stiftförmigen Elemente 56 die Linearführung 34 durchgreifen und an ihren den Standbeinen 52, 54 abgewandten Enden mit einem Führungs- und Sicherungselement 58 versehen sein. Die Führungsund Sicherungselemente 58 gewährleisten eine stabile Verbindung zwischen Wäscheträger 2 und Standbeinen 52, 54.

Fig. 4 zeigt den Trockenständer nach Fig. 3 in vollständig zusammengeklappter Position. Dabei sind die mittels jeweils eines Drehgelenkes 20, 22 verbundenen Querholme 6, 16, 8, 18 bis zum Anliegen aneinander verschwenkt, so daß sie einen Winkel von 0° einschließen. Zudem ist der derart zusammengeschwenkte Wäscheträger 2 über die Linearführungen 34 an den stiftförmigen Elementen der Standbeine 52, 54 nach unten verschoben.

Einen weiteren Trockenständer 1 mit sich kreuzenden, gegeneinander verschwenkbaren Standbeinen zeigt Fig. 5 in auseinandergeklappter Position. Der Trockenständer 1 weist ein Paar aus jeweils vier gegeneinander verschwenkbar angeordneten Querholmen 28 auf. Die Standbeine 52, 54 des Trockenständers 1 sind über stiftförmige Elemente 56 oberendig jeweils an der Linearführung 34 eines der mittleren Querholme 28 verschiebbar gelagert. In der dargestellten auseinandergeklappten Position des Trockenständers 1 liegen die stiftförmigen Elemente 56 der Standbeine 52, 54 jeweils an einem Endanschlag der korrespondierenden Linearführung 34 an.

Dieser Trockenständer 1 ist in Fig. 6 in teilweiser auseinandergeklappter Position dargestellt. Miteinander über jeweils ein Drehgelenk 22 verbundene Querholme 28 weisen hier einen Winkel α von etwa 90° auf. Die Drehgelenke 22 sind in ihrer jeweiligen Position festgestellt, so daß ein weiteres Auseinanderklappen des Trockenständers 1 sicher vermieden wird. In dieser Position kann der Trockenständer 1 auch unter beengten Raumverhältnissen aufgestellt werden bei dennoch zur Verfügung stehender maximaler, durch die Summe der Längen von Wäschetragelemente bildenden Stäben 10 zur Verfügung stehender Trockenlänge. In zusammengeklappter Position ist der Trockenständer 1 in Fig. 7 dargestellt. Hierbei sind die Querholme 28 vollständig zusammengeschwenkt und liegen aneinander an; jedoch ist dieses, den Wäscheträger 2 bildende Paket noch nicht an den Standbeinen 52, 54 in seine endgültige Ruheposition nach unten verschoben.

In einem vergrößerten Ausschnitt des Trockenständers zeigt Fig. 8 weitere Details. Es ist zu erkennen, daß ein Standbein 54 mit einem stiftförmigen Element 56 eine als Langloch ausgebildete Linearführung 34 durchgreift, wobei das stiftförmige Element 56 an seiner dem Standbein 54 abgewandten Seite mit einem Führungs- und Sicherungselement 58 abgeschlossen ist. Ein Querholme 28 schwenkbar verbindendes Drehgelenk 22 weist zwei Anschläge 60 für einen Winkel von 180° zwischen den mit dem Drehgelenk 22 verbundenen Querholmen 28 auf.

### BEZUGSZEICHENLISTE

- 1: Trockenständer
- 2: Wäscheträger
- 4: Rahmen
- 6: Querholm
- 8: Querholm
- 10: Stab
- 12: Stab
- 14: Stab
- 16: Querholm
- 18: Querholm
- 20: Drehgelenk
- 22: Drehgelenk
- 24: Schwenkachse
- 26: Verbindungselement
- 28: Querholm
- 30: Haltebauteil
- 32: Blindstopfen
- 34: Linearführung
- 36: Endabschnitt
- 38: Endabschnitt
- 40: Aufnahme
- 42: Anschluß
- 44: Ausnehmung
- 46: Aufnahme
- 48: Stab
- 50: Drehachse
- 52: Standbein
- 54: Standbein
- 56: stiftförmiges Element
- 58: Führungs- und Sicherungselement
- 60: Anschlag
- I: Gesamtlänge
- α: Winkel

## Patentansprüche

1. Zusammenklappbarer Trockenständer mit einem einen Rahmen aufweisenden Wäscheträger, welcher Rahmen Quer- und Längsholme und zwischen den Querholmen angeordnete längliche Wäschetragelemente aufweist, **dadurch gekennzeichnet, daß** der Rahmen (4) zumindest zwei parallel zueinander angeordnete Querholme (6, 8, 28) hat und daß diese Querholme (6, 8) eine im wesentlichen über ihre Gesamtlänge (I) verlaufende Linearführung (34) für Standbeine (52, 54) des Wäscheträgers (2) aufweisen.

2. Trockenständer nach Anspruch 1, **dadurch gekennzeichnet, daß** die Querholme (28) jeweils zumindest an einer ihrer Endseiten einen Anschluß (42) für ein weiteres Bauelement aufweisen.

3. Trockenständer nach einem der vorhergehenden Ansprüche, **dadurch gekennzeichnet, daß** jeweils zwei von zumindest vier Querholmen (6, 8, 16, 18) mittels eines Drehgelenks (20, 22) derart schwenkbar miteinander verbunden sind, daß die Schwenkachse (24) in etwa parallel zu den Wäschetragelementen angeordnet ist.

4. Trockenständer nach Anspruch 3, **dadurch gekennzeichnet, daß** die Drehgelenke (20, 22) feststellbar sind in unterschiedlichen Winkelstellungen (α) der Querholme (6, 8, 16, 18) zueinander.

5. Trockenständer nach Anspruch 3 oder 4, **dadurch gekennzeichnet, daß** die Drehgelenke (22) einen Anschlag (60) aufweisen für einen Winkel (α) von 180° zwischen den mit dem jeweiligen Drehgelenk (22) verbundenen Querholmen (28).

6. Trockenständer nach einem der vorhergehenden Ansprüche, **dadurch gekennzeichnet, daß** die Linearführung (34) als den jeweiligen Querholm (28) durchgreifendes Langloch ausgebildet ist.

7. Trockenständer nach einem der vorhergehenden Ansprüche, **dadurch gekennzeichnet, daß** die Querholme (28) Aufnahmen (40) für die Wäschetragelemente aufweisen.

8. Trockenständer nach einem der vorhergehenden Ansprüche, **dadurch gekennzeichnet, daß** sich kreuzende, gegeneinander um eine Drehachse (50) verschwenkbare Standbeine (52, 54) des Trockenständers (1) oberendig an der Linearführung (34) der Querholme (28) verschiebbar gelagert sind.

9. Trockenständer nach Anspruch 8, **dadurch gekennzeichnet, daß** die Standbeine (52, 54) jeweils mit einem stiftförmigen Element (56) in eine nutförmige Linearführung (34) eingreifen.

10. Trockenständer nach Anspruch 8 oder 9, **dadurch gekennzeichnet, daß** in auseinandergeklappter Position des Trockenständers (1) zumindest ein Standbein (52, 54) an einem Endanschlag der das Standbein (52, 54) lagernden Linearführung (34) anliegt.

11. Trockenständer nach einem der vorhergehenden Ansprüche, **dadurch gekennzeichnet, daß** mittels eines Drehgelenks (20, 22) verbundene Querholme (28) bis zum Anliegen aneinander, einen Winkel (α) von 0° einschließend verschwenkbar sind.

12. Trockenständer nach einem der vorhergehenden Ansprüche, **dadurch gekennzeichnet, daß** die Wäschetragelemente als Stäbe (10, 12, 14) ausgebildet sind und daß die beiden äußeren Stäbe (12, 14) des Rahmens (4) des Wäscheträgers (2) dessen Längsholme bilden.
